# EUROPÄISCHE PATENTSCHRIFT

(11) **EP 0 923 171 B1**
(45) Veröffentlichungstag und Bekanntmachung des Hinweises auf die Patenterteilung: **05.02.2003**
(21) Anmeldenummer: 98115495.8
(22) Anmeldetag: 17.08.1998
(51) Int. Cl.: H01R 24/00

(54) **Buchse für RJ-45-Steckverbinder**
Socket for RJ45 plug
Prise pour fiche RJ45

(30) Priorität: 10.12.1997 DE 19754902
(43) Veröffentlichungstag der Anmeldung: 16.06.1999
(73) Patentinhaber: SIEMENS AKTIENGESELLSCHAFT, 80333 München (DE)
(72) Erfinder: Tolks, Burkhard, 85570 Mtk. Schwaben (DE)
(74) Vertreter: Sturm, Christoph, Dipl.-Ing.

(56) Entgegenhaltungen:
- EP-A- 0 700 129
- WO-A-96/37017
- US-A- 4 975 078

## Beschreibung

Die Erfindung bezieht sich auf eine Buchse, insbesondere für einen RJ-45-Steckverbinder, mit einem durch eine Rückwand begrenzten Steckbereich und einem auf der anderen Seite der Rückwand gelegenen Schneidklemmenbereich, wobei mindestens ein in dem Steckbereich angeordneter Kontaktleiter zum Schneidklemmenbereich geführt ist (WO 96/37017 A).

Bei dem RJ-45-Steckverbinder handelt es sich um einen nach DIN EN 60 603 Teil 7/IEC 60 603-7 genormten und weltweit angewendeten Standard für Kommunikations- und Datennetze.

Herkömmliche Buchsen für derartige RJ-45-Steckverbinder haben ein genormtes Steckgesicht, besitzen Schneidklemmen bzw. Lötpins zum Anschluß eines externen Datenkabels bzw. einer Leiterplatte und sind für eine Serienfertigung ausgelegt.

Bei den bekannten Buchsen ist die Führung der Kontaktleiter aufwendig, (elektrisch) lang und in einem großen Bereich verlaufen die Kontaktleiterbahnen parallel zueinander. Das wirkt sich negativ auf die elektrischen Eigenschaften der Buchse (z. B. Nahnebensprechen) aus und vergrößert den Montageaufwand bei der serienmäßigen Fertigung.

Die genannten Normen für RJ-45-Steckverbinder, nämlich DIN EN 60 603 Teil 7/IEC 60 603-7 enthält eine Festlegung für die Geometrie der Öffnung, d. h. das Steckgesicht. Hingegen gibt es für den Verlauf der Kontakte aus dem Steckbereich hinaus keine Vorschriften.

In Figuren 1 und 2 sind zwei Konstruktionsprinzipien der gegenwärtig erhältlichen und auf dem Markt befindlichen Buchsen gezeigt. Gemäß der Variante von Figur 1 ist ein Kontaktleiter durch das Bodenteil hindurchgeführt, um zum Schneidklemmenbereich nach oben herausgeführt zu werden. Diese Variante ist durch einen relativ langen elektrischen Verbindungsweg zwischen den Kontaktpunkten im Steckbereich und den Schneidklemmen gekennzeichnet. Ferner laufen eine Vielzahl von Bahnen der Kontaktleiter auf ihrer gesamten Länge parallel, so daß sie sich gegenseitig elektrisch beeinflussen. Ferner ist bei der Variante nach Figur 1 ein erhöhter Fertigungsaufwand festzustellen, da nach dem Einsetzen der Kontakte in das buchsenbildende Kunststoffteil in einem zusätzlichen Arbeitsgang die Kontakte im Steckbereich in ihre Endposition gebogen werden müssen. Auch die Variante nach Figur 2 besitzt das Problem der Parallelführung der Kontaktleiter auf einem wesentlichen Teil ihrer Bahnlänge.

Der Erfindung liegt die Aufgabe zugrunde, eine Buchse anzugeben, die eine einfache, schnelle und kostengünstige Serienfertigung erlaubt, wobei kürzeste, elektrische Verbindungswege der Kontaktleiter bei möglichst kurzer Parallelführung gewählt sind.

Diese Aufgabe wird bei einer gattungsgemäßen Buchse dadurch gelöst, daß der Kontaktleiter im wesentlichen senkrecht durch die Rückwand zum Schneidklemmbereich (4) bzw.Lötpinbereich hin hindurchgeführt ist und dort ein Stück entlang der Rückwand (8) der Buchse verläuft.

Bevorzugt ist der Kontaktleiter in einem mittleren Bereich der Höhe der Rückwand durch diese hindurchgeführt. Dadurch ergibt sich ein fertigungstechnischer Vorteil.

Die Buchse ist bevorzugt aus einem Oberteil und einem Unterteil gebildet, wobei der Kontaktleiter zwischen diesen geführt ist. Dadurch läßt sich die Buchse einfach durch Einlage der Kontaktleiter montieren.

Die Kontaktleiter sind auf der dem Schneidklemmenbereich zugewandten Seite der Rückwand in Richtung der Schneidklemmen divergierend geführt. Dadurch sind die Kontaktleiter nur im Steckbereich parallel zueinander geführt. Nach Durchgang durch die Rückwand ist der Abstand der Kontaktleiter gegeneinander stark aufgeweitet.

Zwei benachbarte Kontaktleiter sind im Schneidklemmenbereich bevorzugt in entgegengesetzten Richtungen geführt. Dadurch wird der Kontaktabstand nach Durchtritt durch die Rückwand maximal vergrößert.

Die Schneidklemmen sind an einer Außenseite der Rückwand befestigt oder durch die mit ihnen verbundenen Kontaktleiter ausreichend gehaltert.

Eine (zusätzliche) Kunststoffkappe ist bevorzugt zum Anlegen von Kabeladern an die Schneidklemmen vorgesehen. Dadurch können die Kabeladern werkzeuglos mit den Schneidklemmen verbunden werden.

Ein bereits vorgebogener Kontaktleiter ist in das Unterteil einsetzbar, und das Unterteil an dem Oberteil einrastend befestigbar. Bei der Montage werden die bereits fertig gebogenen Kontaktleiter in das Unterteil eingelegt und anschließend wird das Oberteil aufgesetzt und vorzugsweise mittels Snap-in-Verbindung rastend befestigt. Es ist kein zusätzlicher Biegevorgang erforderlich, um die Kontakte in ihre Endposition zu bringen.

Ausführungsbeispiele der Erfindung werden anhand der beiliegenden Zeichnung beschrieben.
- Figur 1: zeigt eine Variante einer herkömmlichen und im Stand der Technik bekannten Ausführung einer Buchse;
- Figur 2: zeigt eine weitere Variante einer herkömmlichen und im Stand der Technik bekannten Ausführung einer Buchse;
- Figur 3: zeigt eine perspektivische Aussicht auf eine Buchse gemäß der Erfindung mit Kunststoffteil;
- Figur 4: zeigt eine perspektivische Ansicht von hinten des Gegenstands von Figur 3;
- Figur 5: zeigt eine Rückansicht der Buchse von Figur 3;
- Figur 6: zeigt einen Schnitt durch die Buchse von Figur 5 gemäß der Schnittlinie X-X;
- Figur 7: zeigt eine Explosionsansicht der Buchse von Figur 3;
- Figur 8: zeigt eine Explosionsansicht der Buchse von Figur 4.

Wie in Figur 6 und in Figur 7 zu erkennen, ist ein im Steckbereich geführter Kontaktleiter 6 durch eine Rückwand 8 der Buchse senkrecht hindurchgeführt. Nach dem rückseitigen Austritt aus der Rückwand 8 verlaufen benachbarte Kontaktleiter 6, 6' divergent bzw. in entgegengesetzten Richtungen. Die Buchse gemäß der Erfindung ist gebildet durch ein Oberteil 10 und ein daran angepaßtes Unterteil 12, wobei der Kontaktleiter 6 zwischen dem Unterteil 12 und dem Oberteil 10 hindurchgeführt ist. Die eine Hälfte der Rückwand 8 wird durch das Oberteil 10, die andere Hälfte durch das Unterteil 12 gebildet. Zur Vereinfachung der Fertigung wird ein bereits vorgebogener Kontaktleiter 6 in das Unterteil 12 eingelegt, wobei ein zusätzlicher Arbeitsschritt der Biegung des Kontaktleiters entfällt. Nach dem Einlegen des Kontaktleiters 6 wird das Oberteil 10 aufgesetzt und durch Snap-in-Verbindung eingerastet.

Nach dem Austritt aus der Rückseite der Rückwand 8 verlaufen die Kontaktleiter 6, 6' divergierend, um an ihrem Ende mit Schneidklemmen 14 verbunden zu werden, die im gegenseitigen Abstand angeordnet sind. Wie in Figur 3 zu erkennen ist, wird ein Schneidklemmenbereich 4 durch vier auf gleicher Höhe nebeneinander angeordnete Schneidklemmen 14 und demgegenüberliegend angeordnete vier weitere Schneidklemmen gebildet. Die Schneidklemmen 14 sind entweder durch die mit ihnen verbundenen Kontaktleiter 6 ausreichend gehaltert, oder alternativ an der Rückwand 8 befestigt.

Durch das in den Figuren 3 und 4 gezeigte Kunststoffteil 16 werden ohne Anwendung weiterer Werkzeuge Kabeladern an den Schneidklemmen befestigt. Zu diesem Zweck sind in dem Kunststoffteil 16 entsprechende zu den Schneidklemmen 14 passende Aussparungen gebildet, in denen die Kabeladern eingesetzt sind. Die Buchse gemäß der Erfindung ist hinsichtlich einer sehr kleinen und kompakten Bauform unter Einhaltung der genannten Normen optimiert.

Gemäß einem weiteren Aspekt der Erfindung sind die Kontaktbahnen benachbarter Kontaktleiter im Bereich der Rückwand gekreuzt, um Störpotentiale auszuschalten. Gemäß einem weiteren Aspekt der Erfindung sind zusätzliche Schirmbleche zwischen benachbarten Kontaktbahnen im Bereich der Rückwand-Außenseite oder in der Rückwand zur Abschirmung gegen Störungen aus dem Steckbereich und der Umgebung, oder um die gesamte Buchse herum vorgesehen.

Anstelle der Schneidklemmen sind alternativ Lötpins vorgesehen, mit deren Hilfe die Buchse auf eine Leiterplatte gelötet wird. Ein Anlegen der Kabeladern mit einer Kunststoffkappe entfällt.

Die erläuterte Buchse gemäß der Erfindung bietet sowohl aus fertigungstechnischer Sicht als auch im Hinblick auf die gemessenen elektrischen Kennwerte eine herkömmlichen Buchsen überlegene Ausgestaltung.

## Patentansprüche

1. Buchse, insbesondere für RJ-45-Steckverbinder, mit einem durch eine Rückwand (8) begrenzten Steckbereich (2) und einem auf der anderen Seite der Rückwand (8) gelegenen Schneidklemmenbereich (4) bzw. Lötpinbereich, wobei mindestens ein in dem Steckbereich (2) angeordneter Kontaktleiter (6) zu dem Schneidklemmenbereich (4) bzw. Lötpinbereich geführt ist,
**dadurch gekennzeichnet,**
**daß** der Kontaktleiter im wesentlichen senkrecht durch die Rückwand zum Schneidklemmbereich (4) bzw. Lötpinbereich hin hindurchgeführt ist und dort ein Stück entlang der Rückwand (8) der Buchse verläuft.

2. Buchse nach Anspruch 1,
**dadurch gekennzeichnet,**
**daß** der Kontaktleiter (6) in einem mittleren Bereich der Höhe der Rückwand (8) durch diese hindurchgeführt ist.

3. Buchse nach Anspruch 1 oder 2,
**dadurch gekennzeichnet,**
**daß** sie aus einem Oberteil (10) und einem Unterteil (12) gebildet ist, wobei der Kontaktleiter (6) dazwischen geführt ist.

4. Buchse nach einem der vorhergehenden Ansprüche,
**dadurch gekennzeichnet,**
**daß** die Kontaktleiter (6, 6') auf der dem Schneidklemmenbereich (4) zugewandten Seite der Rückwand (8) in Richtung der Schneidklemmen (14) divergierend verlaufen.

5. Buchse nach Anspruch 4,
**dadurch gekennzeichnet,**
**daß** zwei benachbarte Kontaktleiter (6, 6') im Schneidklemmenbereich (4) in entgegengesetzten Richtungen geführt sind.

6. Buchse nach einem der vorhergehenden Ansprüche,
**dadurch gekennzeichnet,**
**daß** eine Kunststoffkappe (16) zum Anlegen von Kabeladern an die Schneidklemmen (14) vorgesehen ist.

7. Buchse nach Anspruch 3,
**dadurch gekennzeichnet,**
**daß** ein bereits vorgebogener Kontaktleiter (6) in das Unterteil (12) einsetzbar ist, und das Unterteil (12) an dem Oberteil (10) rastend befestigbar ist.

## Claims

1. Socket, in particular for an RJ-45 plug connector, having a plug region (2), which is bounded by a rear wall (8), and having an insulation-displacement terminal region (4) or solder pin region, which is located on the other side of the rear wall (8), with at least one contact conductor (6), which is arranged in the plug region (2), being connected to the insulation-displacement terminal region (4) or solder pin region,
**characterized**
**in that** the contact conductor is passed essentially at right angles through the rear wall towards the insulation-displacement terminal region (4) or solder pin region, where it runs for a certain distance along the rear wall (8) of the socket.

2. Socket according to Claim 1,
**characterized**
**in that** the contact conductor (6) is passed through the rear wall (8) in a central region of the height of the rear wall (8).

3. Socket according to Claim 1 or 2,
**characterized**
**in that** the socket is formed from an upper part (10) and a lower part (12), with the contact conductor (6) being routed between them.

4. Socket according to one of the preceding claims,
**characterized**
**in that** the contact conductors (6, 6') run in a divergent manner in the direction of the insulation-displacement terminals (14) on that side of the rear wall (8) which faces the insulating-displacement terminal region (4).

5. Socket according to Claim 4,
**characterized**
**in that** two adjacent contact conductors (6, 6') are routed in opposite directions in the insulation-displacement terminal region (4).

6. Socket according to one of the preceding claims,
**characterized**
**in that** a plastic cap (16) is provided for connecting cable cores to the insulation-displacement terminals (14).

7. Socket according to Claim 3,
**characterized**
**in that** an already prebent contact conductor (6) can be inserted into the lower part (12), and the lower part (12) can be attached to the upper part (10) by latching.

## Revendications

1. Prise, en particulier pour fiche RJ45, comprenant une région d'enfichage (2) limitée par une paroi arrière (8) et une région de contacts autodénudants (4) ou région de broches de brasage placée de l'autre côté de la paroi arrière (8), au moins un conducteur de contact (6) disposé dans la région d'enfichage (2) étant guidé vers la région de contacts autodénudants (4) ou région de broches de brasage,
**caractérisée en ce**
**que** le conducteur de contact est guidé essentiellement perpendiculairement à travers la paroi arrière jusqu'à la région de contacts autodénudants (4) ou région de broches de brasage, et s'étend à cet endroit sur une portion le long de la paroi arrière (8) de la prise.

2. Prise selon la revendication 1,
**caractérisée en ce**
**que** le conducteur de contact (6) est guidé dans une région centrale de la hauteur de la paroi arrière (8) à travers celle-ci.

3. Prise selon la revendication 1 ou 2,
**caractérisée en ce**
**qu'**elle est formée par une partie supérieure (10) et une partie inférieure (12), entre lesquelles est guidé le conducteur de contact (6).

4. Prise selon l'une quelconque des revendications précédentes,
**caractérisée en ce**
**que** les conducteurs de contact (6, 6') s'étendent en divergeant du côté de la paroi arrière (8) tourné vers la région de contacts autodénudants (4) dans la direction des contacts autodénudants (14).

5. Prise selon la revendication 4,
**caractérisée en ce**
**que** deux conducteurs de contact voisins (6, 6') sont guidés dans des directions opposées dans la région de contacts autodénudants (4).

6. Prise selon l'une quelconque des revendications précédentes,
**caractérisée en ce**
**qu'**il est prévu un couvercle en plastique (16) pour appliquer les brins de câble contre les contacts autodénudants (14).

7. Prise selon la revendication 3,
**caractérisée en ce**
**qu'**on peut utiliser un conducteur de contact (6) déjà précintré dans la partie inférieure (12) et la partie inférieure (12) peut être fixée par encliquetage sur la partie supérieure (10).
